# EUROPÄISCHE PATENTSCHRIFT

(11) **EP 1 354 703 B1**
(45) Veröffentlichungstag und Bekanntmachung des Hinweises auf die Patenterteilung: **24.05.2006**
(21) Anmeldenummer: 03006277.2
(22) Anmeldetag: 21.03.2003
(51) Int. Cl.: B41F 21/00, B41F 22/00, B65H 29/52

(54) **Bogenleiteinrichtung**
Sheet guiding device
Dispositif de guidage de feuilles

(30) Priorität: 20.04.2002 DE 10217708
(43) Veröffentlichungstag der Anmeldung: 22.10.2003
(73) Patentinhaber: Koenig & Bauer Aktiengesellschaft, 97080 Würzburg (DE)
(72) Erfinder: Jentzsch, Arndt, 01640 Coswig (DE); Koch, Michael, 01462 Cossebaude (DE); Richter, Holger, 01097 Dresden (DE)

(56) Entgegenhaltungen:
- EP-A- 0 544 126
- DE-A- 2 127 021
- DE-A- 4 341 566
- US-A- 4 688 784

## Beschreibung

Die Erfindung betrifft eine Druckmaschine mit einer Bogenleiteinrichtung in Bogenauslegern und/oder unter Bogenführungszylindern von Druckmaschinen.

In Druckmaschinen erfolgt der Bogentransport im Bogenausleger mit Hilfe von Greifern, die den Bogen an seiner Vorderkante erfassen und den einzelnen Funktionsgruppen zuführen. Dabei bewegt sich nur der mittels der Greifer fixierte vordere Teil des Bogens entlang der geradlinigen oder gekrümmten Greiferaufschlagsbahn, während der hintere Bereich erheblich davon abweichen kann. Ursache für die Auslenkung des Bogens von seiner vorgeschriebenen Bahn können Schwerkraft, Fliehkräfte, Trägheitskräfte sowie die breite Palette der strömungsmechanischen Einflüsse, wie Druckdifferenzen und Turbulenzen, sein.
Infolge seiner Abweichung von der vorgeschriebenen Greiferaufschlagbahn kann der Bogen, insbesondere wenn er im Schön- und Widerdruck bedruckt worden ist, an Maschinenteilen unterhalb des Bogenförderweges abschmieren. Gleiches trifft für die Bogenführungselemente zwischen den Druckwerken.

Es ist aus der DE 43 41 566 A1 bekannt, auf Bogen, die zum Auslegerstapel gefördert werden, eine Trennmittelschicht unter Verwendung fester Trennmittelpartikel aufzutragen. Die Trennmittelschicht in Form von Puder, soll verhindern, dass die im Auslegerstapel aufeinander geschichteten Bogen untereinander abschmieren. Gleiches ist zutreffend für die Bogenführungselemente zwischen den Druckwerken.
Einen Schutz für den bewegten Druckbogen, der die feststehende Leiteinrichtung berührt, gewährleistet die Trennmittelschicht nicht. Berührt der Bogen die Leiteinrichtung, schmiert der Bogen im Druckbild ab.

Die Druckschrift DE 197 16 424 A1 offenbart eine Einrichtung zum Vermeiden des Ablegens von Farbe auf Zylindern von Druckmaschinen. Der Bogen liegt dabei mit einer bedruckten Fläche auf dem Zylinder. Damit besteht die Gefahr, dass die frisch auf den Bogen aufgebrachte Farbe auf der Mantelfläche des Zylinders ablegt und sich Farbe auf dem Zylinder aufbauen kann. Zur Vermeidung des Ablegens ist die Mantelfläche des Zylinders mit einer geschlossenen farbabweisenden Silikon-Gummischicht versehen. Außerdem wird der Zylinder gekühlt.

Gemäß der Druckschrift DE-OS 21 27 021 soll das Ablegen von Farbe und der Farbaufbau durch das Auftragen einer Feuchtigkeitsschicht auf den Zylindermantel vermieden werden. Die Feuchtigkeitsschicht wirkt dabei als Trennschicht. Zum Auftragen der Feuchtigkeitsschicht wird der Mantel des Druckzylinders unter dem Taupunkt der den Druckzylinder umgebenden Luft gekühlt. Dem gekühlten Zylindermantel wird von außen mit Wasserdampf angereicherte Luft zugeführt, so dass sich die in der Luft enthaltene Feuchtmenge als Feuchtfilm auf dem Druckzylindermantel niederschlagen kann.
Das Aufbringen der Wasserschicht erweist sich infolge der benötigten Kühlung als energieintensiv.

Bei den in den Druckschriften dargestellten Anordnungen erfolgt keine Relativbewegung zwischen Bogen und Mantelfläche. Die Druckschriften vermitteln keine Lehre, welche Maßnahmen notwendig sind, um bei bewegten Bogen und feststehender Bogenleiteinrichtung im Schön- und Widerdruckbetrieb ein Abschmieren von Farbe an der Bogenleiteinrichtung zu vermeiden.
Aus der DE 10144165 A1 ist eine Bogenführung in Bogenauslegern oder unter Bogenführungszylindem bekannt, die eine dem Bogenleitblech zugeordnete und quer zur Bogenförderrichtung angeordnete Antiabschmiereinrichtung umfasst, die eine zum Bogen weisende erneuerbare Trennmittelschicht aufweist. Nachteilig an der Bogenführung ist, dass das Abschmieren der bedruckten Bogen an den in Bogenförderrichtung der Antiabschmiereinrichtung vorgelagerten Bereichen des Bogenleitblech nicht vermieden wird.

Ausgehend von diesem Stand der Technik ist es Aufgabe der Erfindung, eine abschmierfreie Bogenführung zu schaffen, mit der eine Beschädigung des Druckbildes des bewegten Bogens weitestgehend vermieden wird.

Erfindungsgemäß wird diese Aufgabe durch die Merkmale des 1. Anspruchs gelöst.

Weitere vorteilhafte Ausgestaltungen sind in den Unteransprüchen enthalten.

Durch die Gestaltung Bogenleiteinrichtung, bestehend aus einem Behälter zur Aufnahme eines flüssigen Trennmittels, der auf der dem Bogen zugewandten Seite eine Bogenleitfläche aufweist, in der Öffnungen vorgesehen sind, durch die Trennmittel aus dem Inneren des Behälters auf die Bogenleitfläche förderbar sind, kann in energiesparender Weise ein Trennmittelfilm erzeugt werden. Dieser verhindert wirkungsvoll das Abschmieren von Farbe. Als Trennmittel wird Wasser verwendet. Dem Wasser können Zusätze z.B. in Form von Tensiden beigemischt sein, die die Oberflächenspannung des Wassers erniedrigen. Der Trennmittelfilm wirkt zudem in der Art eines den Reibkoeffizienten zwischen Bogenleiteinrichtung und bedruckter Bogenseite vermindernden Schmiermittels, wodurch die mechanische Beanspruchung des bedruckten Bogens vermindert wird.

Die Förderung des Trennmittels vom Behälterinneren auf die Bogenleitfläche kann unter der Wirkung von Kapillareffekten, der Saugwirkung von in den Öffnungen der Bogenleitfläche angeordneten Dochten oder unter der Wirkung eines im Behälter erzeugbaren Überdrucks erfolgen.
Die Verteilung des auf die Bogenleitfläche geförderten Trennmittels ist von den Wechselwirkungen zwischen den Trennmittelmolekülen und den Molekülen der Oberfläche der Bogenleitfläche abhängig. Bei einer bevorzugten Ausführungsform ist die Bogenleitfläche deshalb mit einer hydrophilen Oberfläche versehen. Dadurch wird erreicht, dass sich eine Trennschicht konstanter Dicke ausbildet. Durch die Ausgestaltung der hydrophilen Oberfläche in Form einer Schicht von modifizierten anorganischen nanokristallinen Partikeln lässt sich die Hydrophilie der Oberfläche derart steigern, dass bereits aus geringen Trennmittelmengen ein geschlossener, die gesamte Bogenleitfläche überziehender Trennmittelfilm geringster Schichtdicke entsteht. Bereits ein wenige Moleküllagen dicker wässriger Trennmittelfilm zwischen der Bogenleiteinrichtung und der mit Farbe bedruckten Seite des Bogens reicht aus, um die Probleme des Farbabschmierens an Bogenleiteinrichtungen im Bogenausleger und im Druckwerk bei beidseitig bedruckten Bogen weitestgehend zu vermeiden.
Die Hydrophilie der Bogenleitfläche wirkt als zudem Transportmechanismus für auskondensiertes Wasser entlang der Bogenleitfläche. Dieser Effekt erweist sich als besonders vorteilhaft, wenn der Trennmittelfilm durch Kontakt mit einer Folge von Bögen partiell gestört wird. Infolge der starken Hydrophilie der Bogenleitfläche wird die Trennmittelschicht bis zum Eintreffen des jeweiligen Folgebogens wieder vollständig regeneriert.

Anhand eines Ausführungsbeispieles soll nachfolgend die Erfindung näher beschrieben werden.
In den dazugehörenden Zeichnungen zeigen
- Fig. 1:: die schematische Darstellung einer Bogenleiteinrichtung in einem Bogenausleger mit Auslageverlängerung;
- Fig. 2:: die Ausführung einer Bogenleiteinrichtung bei der die Förderung des Trennmittels durch Überdruck erfolgt;
- Fig. 3:: die Ausführung einer Bogenleiteinrichtung bei der die Förderung des Trennmittels durch die Saugwirkung von Dochten erfolgt.

Die Erfindung soll anhand einer Bogenleiteinrichtung in einem Bogenausleger 1 beschrieben werden. Sie ist jedoch auch einsetzbar unter bogenführenden Zylindern im Druckwerk, wenn eine bedruckte Seite des Bogens 6 zur Bogenleiteinrichtung zeigt.

Fig. 1 zeigt in schematischer Darstellung eine Seitenansicht eines Bogenauslegers 1 mit Auslageverlängerung. Dargestellt sind das vordere und hintere Kettenumlenkrad 2, 3, über die die geschlossene Greiferkette 4 mit den Greifern 5 geführt wird. Die Greifer 5 dienen der Förderung des Bedruckstoffes, beispielsweise Bogen 6 zum Auslegerstapel 7. Dargestellt sind weiterhin die Saugwalze 8 und die vorderen Bogenanschläge 9. Im Bogenausleger 1 sind oberhalb des Fördertrums der Greiferkette 4 Trockner 10 angeordnet.
Unter der Greiferkette 4 unterhalb des Bogenförderweges ist die erfindungsgemäße Bogenleiteinrichtung vorgesehen, die den nachfolgend beschriebenen Aufbau aufweist.

Die Bogenleiteinrichtung, die sich über die Breite des Bogenförderweges erstreckt, weist auf der dem Bogen 6 zugewandten Seite eine glatte Bogenleitfläche 11 auf. Wie in Figur 2 dargestellt, ist zur Aufnahme des flüssigen Trennmittels 10 ein flacher Behälter 13 vorgesehen. Dieser ist über Leitungen 16 mit einem Vorratstank 14 verbunden, aus dem der Behälter 13 mittels einer Pumpe 15 mit Trennmittel 10 gespeist wird. Neben dem Vorratstank 14 kann eine Einrichtung zur Aufbereitung des Trennmittels (in der Zeichnung nicht dargestellt) vorgesehen sein. Die Bogenleitfläche 11 bildet die Oberseite des Behälters 13 und ist von Öffnungen 12 durchbrochen, die regelmäßig angeordnet sind. Diese Öffnungen 12 können in einer ersten Ausführungsform mit entsprechend kleinem Durchmesser als Kapillaren ausgebildet sein, so dass das Trennmittel 10 unter der Wirkung des Kapillardrucks auf die Bogenleitfläche 11 gefördert wird.

Bei einer anderen bevorzugten Ausführungsform sind die Öffnungen demgegenüber vergrö-βert ausgeführt. Zur Förderung des Trennmittels 10 ist eine Pumpe 15 vorgesehen, durch die im Behälterinneren 13 ein Überdruck erzeugt wird. Zur Regulierung des Druckes kann im Leitungsweg 16 zusätzlich ein Ventil 19 angeordnet sein. Alternativ dazu kann der Überdruck auch durch die Regulierung der Förderleistung der Pumpe 15 eingestellt werden.

Bei einer weiteren Ausführungsform, dargestellt in Figur 3, sind in den Öffnungen 12 der Bogenleitfläche 11 Stopfen 17 aus elastischem Material angeordnet. Diese weisen eine durchgehende Öffnung auf, in der jeweils ein saugfähiger Docht 18 unter Klemmwirkung des elastischen Materials fixiert ist. An dem den Bogen 6 zugewandten Ende eines jeden Stopfens ist ein Absatz ausgebildet, der in korrespondierende Aussparungen in der Bogenleitfläche 11 einfügbar ist.

Bei allen beschriebenen Ausführungen kann die Bogenleitfläche 11 eine hydrophile Oberfläche aufweisen. Diese besteht aus mit Additiven modifizierten anorganischen nanokristallinen Partikeln oder einem anderen geeigneten Material. Die modifizierten anorganischen Nanosole setzen sich aus zwei Komponenten zusammen. Zur ersten Komponente gehören anorganische oxidische Nanopartikel von Elementen der II. - V. Haupt- und Nebengruppe des Periodensystems oder deren Gemische. Das sind vorzugsweise Nanopartikel, bestehend aus SiO₂, TiO₂; Al₂O₃ oder deren Gemische in wässrigen, alkoholischen oder daraus gemischten Lösungsmitteln.
Die zweite Komponente besteht aus dem Beschichtungsmaterial zumischbaren Additiven zur Erreichung des hydrophilen Verhaltens und Erhöhung der Oberflächenenergie der Beschichtung.

Als Additive werden vorzugsweise eingesetzt:
― Tensid-Verbindungen, bestehend aus langkettigen Alkyl- oder Fluoralkylresten mit mehr als 8 Kohlenstoffatomen und ein oder mehreren positiv oder negativ geladenen ionischen Endgruppen (z.B. 8% Cetyltrimethylammoniumbromid CTAB oder 2% Natriumdodecylsulfat oder 15% Perfluoralkylsulfonat FT2)
― Polysiloxan-Verbindungen mit hydrophilen Seiten- oder Endgruppen, vorzugsweise Ethylenoxid- oder Alkoholgruppen (z.B. 16% Polysiloxan NM4 oder 50% Polysiloxan A200)
― organische Polymere mit positiv oder negativ geladenen ionischen Seiten- oder Endgruppen (z.B. 2% Polystyrensulfonat 3000)
― wasserlösliche Mono-, Oligo- und Polysaccharid-Verbindungen und Derivate (z.B. 20% Sorbit)
― anorganische Iso- und Heteropolysäuren (z.B. 20% P₂O₅)

Dabei können die oben genannten Additive einzeln oder in Kombination von zwei oder mehreren eingesetzt werden. Die Nanosolschicht kann in einfacher Weise im Sol-Gel-Verfahren erzeugt werden.

### Die Funktion der Bogenleiteinrichtung ist folgende:

Die Bögen 6 werden im Greiferschluss durch die Maschine gefördert, so dass sie nahezu berührungslos bis zum Auslegerstapel 7 gelangen.
Der Erfindungsgegenstand wird wirksam bei Berührung des Bogens 6 mit der Bogenleitfläche 11.
Dazu wird aus dem Behälter 13 Trennmittel 10 auf die Bogenleitfläche 11 gefördert und spreitet zu einem Trennmittelfilm. Dieser bildet eine farbabstoßende Trennschicht, so dass eine frisch bedruckte Fläche bei Berührung mit dem Bogenleitblech 11 nicht abschmiert.

### Bezugszeichenaufstellung

- 1: Bogenausleger
- 2: vorderes Kettenumlenkrad
- 3: hinteres Kettenumlenkrad
- 4: Greiferkette
- 5: Greifer
- 6: Bogen
- 7: Auslegerstapel
- 8: Saugwalze
- 9: Bogenanschlag
- 10: Trennmittel
- 11: Bogenleitfläche
- 12: Öffnungen
- 13: Behälter
- 14: Vorratstank
- 15: Pumpe
- 16: Leitungen
- 17: Stopfen
- 18: Dochte
- 19: Ventil

## Patentansprüche

1. Druckmaschine mit einem Bogenausleger (1) und/oder mit einem Bogenführungszylinder, mit einer Bogenleiteinrichtung, auf die eine bedruckte Fläche des von Greifern (5) geförderten Bogens (6) zeigt und die im etwaigen Bogenausleger (1) und/oder unter dem etwaigen Bogenführungszylinder angeordnet ist,
wobei die Bogenleiteinrichtung aus einem Behälter (13) besteht,
wobei der Behälter (13) auf der dem Bogen (6) zugewandten Seite eine mit Öffnungen (12) versehene Bogenleitfläche (11) aufweist,
**dadurch gekennzeichnet,**
**dass** ein flüssiges Trennmittel (10) zum Vermeidung des Abschmlerens von Farbe an der Bogenleitfläche (11) im Behälter (13) aufnehmbar ist und
**dass** ein Fördermittel vorgesehen ist, sodass das Trennmittel durch die Öffnungen (12) aus dem Inneren des Behälters (13) auf die Bogenleitfläche (11) förderbar ist.

2. Bogenleiteinrichtung nach Anspruch 1, wobei die Bogenleitfläche (11) eine hydrophile Oberfläche aufweist.

3. Bogenleiteinrichtung nach Anspruch 2, wobei als hydrophile Oberfläche eine Nanosolschicht aus mit Additiven modifizierten anorganischen nanokristallinen Partikeln vorgesehen ist.

4. Bogenleiteinrichtung nach Anspruch 3, wobei die nanokristallinen Partikel aus Siliziumoxid, Titanoxid oder Aluminiumoxid oder aus Gemischen der genannten Oxide bestehen.

5. Bogenleiteinrichtung nach Anspruch 3 oder 4, wobei als Additive Tensid-Verbindungen aus langkettigen Alkyl- oder Fluoralkylresten mit mehr als acht Kohlenstoffatomen und ein oder mehreren positiv oder negativ geladenen ionischen Endgruppen eingesetzt werden.

6. Bogenleiteinrichtung nach Anspruch 3 oder 4, wobei als Additive Polysiloxan-Verbindungen mit hydrophilen Seiten- oder Endgruppen, vorzugsweise Ethylenoxid- oder Alkoholgruppen eingesetzt werden.

7. Bogenleiteinrichtung nach Anspruch 3 oder 4, wobei als Additive wasserlösliche Mono-, Oligo- und Polysaccharid-Verbindungen und Derivate eingesetzt werden.

8. Bogenleiteinrichtung nach Anspruch 3 oder 4, wobei als Additive anorganische Iso- und Heteropolysäuren eingesetzt werden.

9. Boganleiteinrichtung nach einem der Ansprüche 1 bis 8, wobei die Öffnungen (12) so dimensioniert sind, dass die Förderung des Trennmittels (19) auf die Bogenleitfläche (11) unter Wirkung des Kapillardruck erfolgt, wobei die Öffnungen (12) das Fördermittel bilden.

10. Bogenleiteinrichtung nach einem der Ansprüche 1 bis 8, wobei als Fördermittel in den Öffnungen (12) die Förderung des Trennmittels (10) bewirkende Dochte (18) angeordnet sind.

11. Bogenleiteinrichtung nach Anspruch 10, wobei die Öffnungen (12) in der Bogenleitfläche (11) mit Stopfen aus elastischem Material ausgekleidet sind, die eine Durchgangsöffnung aufweisen, in der die Dochte (18) fixiert sind, die das Fördermittel bilden.

12. Bogenleiteinrlchtung nach einem der Ansprüche 1 bis 8, wobei Fördermittel vorgesehen sind, mit denen im Behälter (13) ein Überdruck erzeugbar ist, der die Förderung des Trennmittels (10) auf die Bogenleffiläche (11) bewirkt.

13. Bogenleiteinrichtung nach einem der vorhergehenden Ansprüche, wobei der Behälter (13) mit einer Einrichtung zur Aufbereitung des Trennmittels (10) verbunden ist.

14. Bogenleiteinrichtung nach einem der vorhergehenden Ansprüche, wobei als Trennmittel (10) eine wässrige Lösung vorgesehen ist, welche die Oberflächenspannung erniedrigende Zusätze enthält.

## Claims

1. Printing machine with a sheet feeder (1) and/or with a sheet guide cylinder, with a sheet guide device, on which a printed surface of the sheet (6) conveyed by grippers (5) shows and which is arranged in the optional sheet feeder (1) and/or under the optional sheet guide cylinder, wherein the sheet guide device consists of a container (13) and wherein the container (13) has on the side facing the sheet (6) a sheet guide surface (11) provided with openings (12), **characterised in that** a liquid separating agent (10) for avoidance of set-off of ink at the sheet guide surface (11) is receivable in the container (13) and that a conveying means is provided so that the separating agent can be conveyed through the openings (12) from the interior of the container (13) onto the sheet guide surface (11).

2. Sheet guide device according to claim 1, wherein the sheet guide surface (11) has a hydrophilic surface.

3. Sheet guide device according to claim 2, wherein a nano-sol layer of anorganic nano-crystalline particles modified by additives is provided as hydrophilic surface (19).

4. Sheet guide device according to claim 3, wherein the nano-crystalline particles consist of silicone oxide, titanium oxide or aluminium oxide or of mixtures of the said oxides.

5. Sheet guide device according to claim 3 or 4, wherein surfactant compounds of long-chain alkyl or fluoralkyl residues with more than 8 carbon atoms and one or more positively or negatively charged ionic end groups are used as additives.

6. Sheet guide device according to claim 3 or 4, wherein polysiloxane compounds with hydrophilic side groups or end groups, preferably ethylene oxide groups or alcohol groups, are used as additives.

7. Sheet guide device according to claim 3 or 4, wherein water soluble monosaccharide, oligosaccharide and polysaccharide compounds and derivatives are used as additives.

8. Sheet guide device according to claim 3 or 4, wherein anorganic isopoly and heteropoly acids are used as additives.

9. Sheet guide device according to one of claims 1 to 8, wherein the openings (12) are so dimensioned that the conveying of the separating agent (19) on the sheet guide surface (11) takes place under the action of capillary pressure, wherein the openings (12) form the conveying means.

10. Sheet guide device according to one of claims 1 to 8, wherein wicks (18) producing conveying of the separating agent (10) are arranged as conveying means in the openings (12).

11. Sheet guide device according to claim 10, wherein the openings (12) in the sheet guide surface (11) are lined with plugs of resilient material, which have a passage opening in which are fixed the wicks (18) forming the conveying means.

12. Sheet guide device according to one of claims 1 to 8, wherein conveying means are provided, by which there can be produced in the container (13) an excess pressure producing conveying of the separating agent (10) onto the sheet guide surface (11).

13. Sheet guide device according to one of the preceding claims, wherein the container (13) is equipped with a device for preparation of the separating agent (10).

14. Sheet guide device according to one of the preceding claims, wherein an aqueous solution, which contains additives reducing the surface tension, is provided as separating agent (10).

## Revendications

1. Machine d'impression comportant un dispositif de réception de feuilles (1) et/ou un cylindre de guidage de feuilles, une installation de guidage de feuilles vers laquelle est tournée la surface imprimée de la feuille (6) transportée par des pinces (5) et qui se trouve dans le dispositif de réception de feuilles (1) et/ou sous le cylindre de guidage de feuilles, éventuels,
l'installation de guidage de feuilles se composant d'un réservoir (13), le réceptacle (13) ayant sur son côté tourné vers la feuille (6), une surface de guidage de feuilles (11) munie d'orifices (12),
**caractérisée en ce qu'**
un agent séparateur (10), liquide, peut être pris dans le réservoir (13) pour éviter l'étalement de l'encre sur la surface de guidage de feuilles (11) et
il est prévu un moyen de transfert permettant de transférer l'agent séparateur à travers les ouvertures (12), pour le faire passer de l'intérieur du réservoir (13) sur la surface de guidage de feuilles (11).

2. Installation de guidage de feuilles selon la revendication 1,
dans laquelle
la surface de guidage de feuilles (11) a une surface hydrophile.

3. Installation de guidage de feuilles selon la revendication 2,
dans laquelle
la surface hydrophile est une couche de nano-sol, formée de particules nano-cristallines minérales modifiées par des additifs.

4. Installation de guidage de feuilles selon la revendication 3,
**caractérisée en ce que**
les particules nano-cristallines se composent d'oxyde de silicium, d'oxyde de titane ou d'oxyde d'aluminium ou de mélanges de ces oxydes.

5. Installation de guidage de feuilles selon la revendication 3 ou 4,
dans laquelle les additifs sont
des combinaisons tensioactives, comportant des radicaux alkyls ou fluoralkyls à longue chaînes ayant plus de 8 atomes de carbone et un ou plusieurs groupes d'extrémité, ioniques, à charge positive ou négative.

6. Installation de guidage de feuilles selon la revendication 3 ou 4,
dans laquelle comme additifs
on utilise des combinaisons de polysiloxanes avec des groupes d'extrémité ou des groupes latéraux hydrophiles, de préférence des groupes oxyde d'éthylène ou des groupes alcool.

7. Installation de guidage de feuilles selon les revendications 3 ou 4,
dans laquelle
comme additifs on utilise des combinaisons de mono-, oligo- ou polysaccharides solubles dans l'eau et des dérivés de ces combinaisons.

8. Installation de guidage de feuilles selon les revendications 3 ou 4,
dans laquelle
comme additifs on utilise des iso- et hétéropolyacides minéraux.

9. Installation de guidage de feuilles selon l'une des revendications 1 à 8,
dans laquelle
les orifices (12) sont dimensionnés pour que le transfert de l'agent séparateur (19) sur la surface de guidage de feuilles (11) se fasse sous l'effet de la pression capillaire, les orifices (12) constituant l'agent de transfert.

10. Installation de guidage de feuilles selon l'une des revendications 1 à 8,
dans laquelle
l'agent de transfert est constitué par des broches (18) passant par les orifices (12) pour transférer l'agent séparateur (10).

11. Installation de guidage de feuilles selon la revendication 10,
dans laquelle
les ouvertures (12) de la surface de guidage de feuilles (11) sont revêtues de bouchons en matière élastique ayant une ouverture de passage
dans laquelle sont fixées les broches (18) constituant l'agent de transfert.

12. Installation de guidage de feuilles selon l'une des revendications 1 à 8, comprenant des moyens de transfert permettant de créer une surpression dans le réservoir (13) pour produire le transfert de l'agent séparateur (10) sur la surface de guidage de feuilles (11).

13. Installation de guidage de feuilles selon l'une des revendications précédentes,
dans laquelle
le réservoir (13) est relié à une installation pour préparer l'agent séparateur (10).

14. Installation de guidage de feuilles selon l'une des revendications précédentes,
dans laquelle
l'agent séparateur (10) est une solution aqueuse contenant des additifs réduisant la tension superficielle.
